# EUROPÄISCHE PATENTSCHRIFT

(11) **EP 2 696 039 B1**
(45) Veröffentlichungstag und Bekanntmachung des Hinweises auf die Patenterteilung: **29.07.2015**
(21) Anmeldenummer: 12179978.7
(22) Anmeldetag: 10.08.2012
(51) Int. Cl.: F01D 11/00, F01D 25/24

(54) **Gasturbinenstufe**
Gas turbine stage
Étage de turbine à gaz

(43) Veröffentlichungstag der Anmeldung: 12.02.2014
(73) Patentinhaber: MTU Aero Engines AG, 80995 München (DE)
(72) Erfinder: Hackenberg, Hans-Peter, Dr., 82140 Olching (DE)

(56) Entgegenhaltungen:
- EP-A2- 2 360 352
- GB-A- 2 425 155
- US-A- 5 224 822
- US-A1- 2003 082 050
- US-A1- 2006 062 673
- US-A1- 2007 134 088
- US-A1- 2011 150 640

## Beschreibung

Die vorliegende Erfindung betrifft eine Gasturbinenstufe, insbesondere eine Niederdruckverdichterstufe, mit einer Leitschaufelanordnung und einem Dichtringelement, eine Gasturbine, insbesondere eine Flugantrieb-Gasturbine mit einer oder mehreren solcher Gasturbinenstufen, sowie eine Leitschaufelanordnung und ein Dichtringelement für eine solche Gasturbine.

Aus der WO 2002/090720 A1 ist eine Leitschaufelanordnung bekannt, an der ein Bürstendichtring über eine sogenannte Speichenzentrierung gelagert ist. Auf die Offenbarung dieser gattungsbildenden Druckschrift wird daher zur Vermeidung unnötiger Redundanz vollinhaltlich Bezug genommen und diese ausdrücklich in die Offenbarung der vorliegenden Erfindung einbezogen. Aus der EP 2 360 352 A2, die die technischen Merkmale vom Oberbegriff vom unabhängigen Anspruch 1 offenbart, ist eine Leitschaufelanordnung mit einem mehrteiligen speichenzentrierter Dichtring bekannt.

Bei einer gattungsgemäßen Speichenzentrierung greift eine Innenwand von dem einen von einer Leitschaufelanordnung und einem Dichtringelement in eine Umfangsnut von dem anderen von der Leitschaufelanordnung und dem Dichtringelement ein. Die Innenwand weist dabei nach betriebsintemer Praxis in einer Abwicklung in Umfangsrichtung bzw. in einer Draufsicht auf die Speichenzentrierung einen recheckigen Querschnitt mit zwei einander gegenüberliegenden, den Nutinnenflächen der Umfangsnut zugewandten Stirnflächen und zwei gegen diese um 90° abgewinkelte Flanken auf, die in einer Kante ineinander übergehen.

Kommt es, insbesondere aufgrund von Druck- und/oder Temperaturlast, zu einer Torsionsverformung der Leitschaufelanordnung, insbesondere einer Torsion von Leitschaufeln um die radiale Richtung, kann dies zu einem Anliegen einer oder zweier einander diagonal gegenüberliegenden Kanten an den Nutinnenflächen kommen. Dies kann insbesondere zu lokalen Spannungsspitzen und/oder erhöhtem Verschleiß führen.

Aufgabe der vorliegenden Erfindung ist es, eine verbesserte Gasturbine zur Verfügung zu stellen.

Diese Aufgabe wird durch eine Gasturbinenstufe mit den Merkmalen des Anspruchs 1, eine Gasturbine nach Anspruch 11 mit einer oder mehreren solchen Gasturbinenstufen, sowie eine Leitschaufelanordnung nach Anspruch 12 bzw. ein Dichtringelement nach Anspruch 13 für eine solche Gasturbine gelöst. Vorteilhafte Weiterbildungen sind Gegenstand der Unteransprüche.

Nach einem Aspekt der vorliegenden Erfindung weist eine Gasturbine, insbesondere eine Flugantrieb-Gasturbine, eine oder mehrere Gasturbinenstufen, insbesondere Niederdruckverdichterstufen, auf, die nach einem weiteren Aspekt der vorliegenden Erfindung je eine Leitschaufelanordnung mit einer oder mehreren Leitschaufeln mit einem radial inneren Leitschaufelfuß aufweisen. Zwei oder mehrere Leitschaufeln können in einer Weiterbildung, insbesondere integral, miteinander verbunden sein.

An der Leitschaufel ist ein Dichtringelement durch eine Speichenzentrierung gelagert, die eine Innenwand und eine diese aufnehmende Umfangsnut aufweist. Unter einer Umfangsnut wird vorliegend insbesondere eine in Umfangsrichtung umlaufende, beidseitig durch, insbesondere parallele, Nutinnenflächen begrenzte, Vertiefung bzw. Aussparung verstanden. Ein Dichtringelement kann ein Teil eines mehrteilig ausgebildeten geschlossenen Dichtringes sein. Zur kompakteren Darstellung wird auch ein einteiliger Dichtring verallgemeinernd als Dichtringelement im Sinne der vorliegenden Erfindung bezeichnet.

Die Innenwand weist zwei einander gegenüberliegende, vorzugsweise parallele Stirnflächen auf, die jeweils einer Nutinnenfläche der Umfangsnut zugewandt sind und in einem unverformten Zustand insbesondere, wenigstens im Wesentlichen, normal zu einer Axialrichtung der Gasturbinenstufe orientiert sein können. Diese verbindend weist die Innenwand zwei einander gegenüberliegende, vorzugsweise parallele Flanken auf, die jeweils gegen die benachbarte(n) Stirnseiten abgewinkelt sind bzw. mit diesen einen Winkel bilden, der vorzugsweise größer als 75° und/oder kleiner als 105° sein kann.

Nach einem Aspekt der vorliegenden Erfindung ist zwischen wenigstens einer dieser Stirnflächen und wenigstens einer dieser Flanken jeweils eine Verrundung, insbesondere ein Radius ausgebildet. Unter einer Verrundung wird vorliegend insbesondere eine ein- oder mehrfach, insbesondere konvex gekrümmte Verbindungsfläche verstanden, die insbesondere sich radial erstreckende geraden Erzeugende aufweisen kann, wobei in einer Weiterbildung die Verrundung knickfrei bzw. mit stetigem Krümmungsverlauf ausgebildet sein kann.

Indem nach diesem Aspekt anstelle der bisher betriebsintern bekannten Kanten, die zu lokalen Spannungsspitzen und/oder erhöhtem Verschleiß führen können, eine Verrundung zwischen der der Nutinnenfläche zugewandten Stirnseite und der dieser benachbarten Flanke ausgebildet wird, kann, insbesondere bei einer leitschaufeltorsionsbedingten schiefen Anlage der Innenwand an eine oder beide Nutinnenflächen vorteilhafterweise die auftretende Belastung und/oder der Verschleiß reduziert werden.

Wie einleitend ausgeführt, kann die Innenwand der Speichenzentrierung mit dem Leitschaufelfuß, insbesondere integral, verbunden und die Umfangsnut an dem Dichtringelement ausgebildet sein. Gleichermaßen kann umgekehrt die Innenwand mit dem Dichtringelement, insbesondere integral, verbunden und die Umfangsnut an dem Leitschaufelfuß ausgebildet sein. Entsprechend betreffen weitere Aspekte der vorliegenden Erfindung eine Leitschaufelanordnung bzw. ein Dichtringelement für die vorliegend beschriebene Gasturbine(nstufe), mit einer damit verbundenen Innenwand, die zur Aufnahme in einer Umfangsnut zur Ausbildung einer Speichenzentrierung des Dichtringelements an der Leitschaufelanordnung vorgesehen ist, wobei die Innenwand wenigstens eine einer Nutinnenfläche der Umfangsnut zugewandte Stirnfläche und eine dieser benachbarte, gegen diese abgewinkelte Flanke aufweist, und wobei zwischen der Stirnfläche und der Flanke eine Verrundung, insbesondere ein Radius ausgebildet ist. Die vorliegenden Ausführungen, insbesondere vorteilhafte Weiterbildungen, beziehen sich daher gleichermaßen auf eine solche Leitschaufelanordnung bzw. ein solches Dichtringelement, eine Gasturbinenstufe und eine Gasturbine mit einer solchen Speichenzentrierung.

In einer Ausführung der vorliegenden Erfindung weist die Innenwand wenigstens eine Radialnut zur Aufnahme eines Gleitelements, insbesondere eines mit der Umfangsnut verbundenen Gleitsteins, zur Ausbildung der Speichenzentrierung auf.

In einer Weiterbildung der Ausführung, nach der die Verrundung ein Radius ist bzw. eine konstante Krümmung aufweist, weist dieser Radius wenigstens 25%, insbesondere wenigstens 30% einer Breite der Flanke auf. Unter einer Breite einer Flanke wird insbesondere ihre axiale Breite bzw. die Wandstärke der Innenwand verstanden. Insbesondere kann der Radius wenigstens 0,5 mm, insbesondere wenigstens 10 mm und vorzugsweise wenigstens 15 mm betragen.

Eine Verrundung kann insbesondere zusammen mit der Innenwand bzw. deren Stirnfläche(n) und Flanke(n) urgeformt, insbesondere gegossen, werden. Zusätzlich oder alternativ kann die Verrundung vorzugsweise umgeformt und/oder spanend bearbeitet bzw. hergestellt werden.

Nach einer Ausführung der vorliegenden Erfindung kann eine Verrundung gehärtet sein, insbesondere durch ein entsprechendes thermisches Verfahren und/oder eine Beschichtung. Hierdurch kann insbesondere der Verschleiß im Bereich der Verrundung weiter reduziert werden.

Die vorliegende Erfindung ist insbesondere zur Speichenzentrierung eines Bürstendichtringelements vorteilhaft.

Eine Leitschaufelanordnung kann eine Torsionsvorzugsrichtung aufweisen, die beispielsweise aus einer Anstellung und/oder einem Profil der Leitschaufeln oder dergleichen resultieren kann. Hierunter wird vorliegend insbesondere eine Torsionsrichtung um eine radiale Achse verstanden, in die die Leitschaufel(n) der Leitschaufelanordnung im Betrieb bei zunehmender Durchströmung und/oder Leistung der Gasturbine(nstufe) tordiert werden. In einer bevorzugten Weiterbildung ist eine Verrundung dann insbesondere auch oder nur an einem Ende der Stirnfläche(n) in Umfangsrichtung vorgesehen, das bei Torsion in der Torsionsvorzugsrichtung gegen die benachbarte Nutinnenfläche zugestellt wird.

Weitere Vorteile und Merkmale ergeben sich aus den Unteransprüchen und dem Ausführungsbeispiel. Hierzu zeigt, teilweise schematisiert:
- Fig. 1:: einen Meridianschnitt eines Teils einer Gasturbine mit einer Gasturbinenstufe mit einer Leitschaufelanordnung nach einer Ausführung der vorliegenden Erfindung;
- Fig. 2:: die Leitschaufelanordnung der Fig. 1 in perspektivischer Darstellung; und
- Fig. 3:: einen abgewickelten Schnitt bzw. eine Draufsicht in radialer Richtung auf eine Speichenzentrierung der Leitschaufelanordnung der Fig. 1.

Fig. 1 zeigt einen Meridianschnitt eines Teils einer Gasturbine mit einer Gasturbinenstufe mit einer Leitschaufelanordnung nach einer Ausführung der vorliegenden Erfindung. Die in Fig. 2 in perspektivischer Ansicht dargestellte Leitschaufelanordnung weist mehrere integral miteinander verbunden Leitschaufeln 1 mit einem gemeinsamen, radial innenliegenden Leitschaufelfuß 1.1 auf, von dem aus sich eine gemeinsame Innenwand 1.2 von einer leitschaufelblattabgewandten Seite (unten in Fig. 1, 2) des Leitschaufelfußes 1.1 ausgehend nach radial innen (nach unten in Fig. 1, 2) erstreckt. In der Innenwand 1.2 ist eine Radialnut 1.3 ausgebildet.

In dieser ist ein Gleitstein radial beweglich angeordnet, der mit einer Umfangsnut mit zwei Schenkel 2.1, 2.2 verbunden ist, die in einem Bürstendichtringelement 2 ausgebildet ist. Hierdurch ist das Bürstendichtringelement 2 speichenzentriert an der Leitschaufelanordnung gelagert.

Wie in dem in Umfangsrichtung abgewickelten Schnitt bzw. der Draufsicht in radialer Richtung von radial außen nach radial innen der Fig. 3 erkennbar, weist die Innenwand 1.2, die zwischen den beiden Schenkeln 2.1, 2.2 der Umfangsnut des Bürstendichtringelements 2 angeordnet ist, zwei parallele ebene axiale Stirnflächen 1.4 auf, die bei unverformter Lage der Leitschaufeln 3 normal zu einer Axialrichtung der Gasturbine(n)stufe orientiert sind, d.h. in Fig. 3 vertikal verlaufen. Diese beiden Stirnflächen 1.4 sind durch zwei parallele ebene Flanken 1.5 verbunden, die gegen die Stirnflächen 1.4 rechtwinklig abgewinkelt sind.

Zwischen der in Durchströmungsrichtung vorderen Stirnfläche (links in Fig. 3) und der in Fig. 3 oberen Flanke 1.5 sowie zwischen der in Durchströmungsrichtung hinteren Stirnfläche (rechts in Fig. 3) und der in Fig. 3 unteren Flanke 1.5 ist jeweils eine Verrundung in Form eines Radius R ausgebildet.

Kommt es leitschaufeltorsionsbedingt, wie in Fig. 3 dargestellt, zu einer Anlage der in Durchströmungsrichtung vorderen Stirnfläche 1.4 an der Nutinnenfläche des Schenkels 2.1, reduziert dieser Radius R die Spannungsbelastung und den Verschleiß. Kommt es bei noch stärkerer Torsion der Leitschaufel 3 (nicht dargestellt), zusätzlich zu einer Anlage der in Durchströmungsrichtung hinteren Stirnfläche 1.4 an der Nutinnenfläche des Schenkels 2.2, reduziert der dortige Radius R ebenfalls die Spannungsbelastung und den Verschleiß. Mit anderen Worten sind die Verrundungen R jeweils an dem Ende der Stirnflächen 1.4 in Umfangsrichtung vorgesehen (oben bei der in Fig. 3 linken Stirnfläche, unten bei der in Fig. 3 rechten Stirnfläche), das bei Torsion in einer Torsionsvorzugsrichtung (mathematisch positiv bzw. gegen den Uhrzeigersinn in Fig. 3) der Leitschaufel 3 gegen die benachbarte Nutinnenfläche zugestellt wird.

### Bezugszeichenliste

- 1: Leitschaufel
- 1.1: Leitschaufelfuß
- 1.2: Innenwand
- 1.3: Radialnut
- 1.4: Stirnfläche
- 1.5: Flanke
- 2: (Bürsten)Dichtringelement
- 2.1, 2.2: Nutschenkel
- 3: Leitschaufel
- R: Radius/Verrundung

## Patentansprüche

1. Gasturbinenstufe, insbesondere Niederdruckverdichterstufe, für eine Gasturbine, insbesondere eine Flugantrieb-Gasturbine, mit einer Leitschaufelanordnung mit wenigstens einer Leitschaufel (1) mit einem radial inneren Leitschaufelfuß (1.1), an dem ein Dichtringelement (2) durch eine Speichenzentrierung gelagert ist, die eine Innenwand (1.2) und eine diese aufnehmende Umfangsnut (2.1, 2.2) aufweist, wobei die Innenwand in einer Abwicklung in Umfangsrichtung zwei einander gegenüberliegende, jeweils einer Nutinnenfläche der Umfangsnut zugewandte Stirnflächen (1.4) und zwei einander gegenüberliegende, diese Stirnflächen verbindende und gegen diese abgewinkelte Flanken (1.5) aufweist, **dadurch gekennzeichnet, dass**
zwischen wenigstens einer dieser Stirnflächen und wenigstens einer dieser Flanken eine Vemmdung, insbesondere ein Radius (R) ausgebildet ist.

2. Gasturbinenstufe nach Anspruch 1, **dadurch gekennzeichnet, dass** die Innenwand (1.2) mit dem Leitschaufelfuß (1.1), insbesondere integral, verbunden und die Umfangsnut (2.1, 2.2) an dem Dichtringelement (2) ausgebildet ist.

3. Gasturbinenstufe nach Anspruch 1, **dadurch gekennzeichnet, dass** die Innenwand mit dem Dichtringelement, insbesondere integral, verbunden und die Umfangsnut an dem Leitschaufelfuß ausgebildet ist.

4. Gasturbinenstufe nach einem der vorhergehenden Ansprüche, **gekennzeichnet durch** wenigstens zwei, insbesondere integral, miteinander verbundene Leitschaufeln (1) mit einer gemeinsamen Innenwand (1.2) oder Umfangsnut.

5. Gasturbinenstufe nach einem der vorhergehenden Ansprüche, **dadurch gekennzeichnet, dass** die Innenwand eine Radialnut (1.3) zur Aufnahme eines Gleitelements zur Ausbildung der Speichenzentrierung aufweist.

6. Gasturbinenstufe nach einem der vorhergehenden Ansprüche, **dadurch gekennzeichnet, dass** der Radius (R) wenigstens 25%, insbesondere wenigstens 30% einer Breite der Flanke aufweist.

7. Gasturbinenstufe nach einem der vorhergehenden Ansprüche, **dadurch gekennzeichnet, dass** der Radius (R) wenigstens 0,5 mm, insbesondere wenigstens 10 mm, vorzugsweise wenigstens 15 mm beträgt.

8. Gasturbinenstufe nach einem der vorhergehenden Ansprüche, **dadurch gekennzeichnet, dass** die Verrundung (R) urgeformt, umgeformt, spanend hergestellt und/oder gehärtet ist.

9. Gasturbinenstufe nach einem der vorhergehenden Ansprüche, **dadurch gekennzeichnet, dass** das Dichtringelement ein Bürstendichtringelement (2) ist.

10. Gasturbinenstufe nach einem der vorhergehenden Anspruch, **dadurch gekennzeichnet, dass** die Verrundung (R) an einem Ende der Stirnfläche (1.4) in Umfangsrichtung vorgesehen ist, das bei Torsion in einer Torsionsvorzugsrichtung der Leitschaufelanordnung gegen die benachbarte Nutinnenfläche zugestellt wird.

11. Gasturbine, insbesondere Flugantrieb-Gasturbine, mit wenigstens einer Gasturbinenstufe nach einem der vorhergehenden Ansprüche.

12. Leitschaufelanordnung für eine Gasturbine nach dem vorhergehenden Anspruch, mit wenigstens einer Leitschaufel (1) mit einem radial inneren Leitschaufelfuß (1.1) und einer damit verbundenen Innenwand (1.2), die zur Aufnahme in einer Umfangsnut (2.1, 2.2) eines Dichtringelements (2) der Gasturbine vorgesehen ist, wobei die Innenwand in einer Abwicklung in Umfangsrichtung zwei einander gegenüberliegende, jeweils einer Nutinnenfläche der Umfangsnut zugewandte Stirnflächen (1.4) und zwei einander gegenüberliegende, diese Stirnflächen verbindende und gegen diese abgewinkelte Flanken (1.5) aufweist, und wobei zwischen wenigstens einer dieser Stirnflächen und wenigstens einer dieser Flanke eine Verrundung, insbesondere ein Radius (R) ausgebildet ist.

13. Dichtringelement für eine Gasturbine nach dem vorvorhergehenden Anspruch, mit einer damit verbundenen Innenwand, die zur Aufnahme in einer Umfangsnut einer Leitschaufelanordnung der Gasturbine vorgesehen ist, wobei die Innenwand in einer Abwicklung in Umfangsrichtung zwei einander gegenüberliegende, jeweils einer Nutinnenfläche der Umfangsnut zugewandte Stirnflächen und zwei einander gegenüberliegende, diese Stirnflächen verbindende und gegen diese abgewinkelte Flanken aufweist, und wobei zwischen wenigstens einer dieser Stirnflächen und wenigstens einer dieser Flanken eine Verrundung, insbesondere ein Radius ausgebildet ist.

## Claims

1. A gas-turbine stage, in particular a low-pressure compressor stage, for a gas turbine, in particular an aircraft-engine gas turbine, having a guide-vane arrangement with at least one guide vane (1) with a radially inner guide-vane root (1.1), on which a sealing-ring element (2) is mounted by means of a spoke-type centering that has an inner wall (1.2) and a circumferential groove (2.1, 2.2) receiving the latter, wherein the inner wall has in a development in the circumferential direction two end faces (1.4) that lie opposite each other and in each case face an inner groove surface of the circumferential groove and two flanks (1.5) that lie opposite each other, connect these end faces and are angled with respect to the latter,
**characterised in that**
a rounded portion, in particular a radius (R), is formed between at least one of these end faces and at least one of these flanks.

2. A gas-turbine stage according to claim 1, **characterised in that** the inner wall (1.2) is connected to the guide-vane root (1.1), in particular integrally therewith, and the circumferential groove (2.1, 2.2) is formed at the sealing-ring element (2).

3. A gas-turbine stage according to claim 1, **characterised in that** the inner wall is connected to the sealing-ring element, in particular integrally therewith, and the circumferential groove is formed at the guide-vane root.

4. A gas-turbine stage according to one of the preceding claims, **characterised by** at least two guide vanes (1) that are connected together, in particular integrally, having a common inner wall (1.2) or circumferential groove.

5. A gas-turbine stage according to one of the preceding claims, **characterised in that** the inner wall has a radial groove (1.3) for receiving a sliding element for forming the spoke-type centering.

6. A gas-turbine stage according to one of the preceding claims, **characterised in that** the radius (R) is at least 25%, in particular at least 30%, of a width of the flank.

7. A gas-turbine stage according to one of the preceding claims, **characterised in that** the radius (R) is at least 0.5 mm, in particular at least 10 mm, preferably at least 15 mm.

8. A gas-turbine stage according to one of the preceding claims, **characterised in that** the rounded portion (R) is produced by primary forming, re-forming, machining and/or is hardened.

9. A gas-turbine stage according to one of the preceding claims, **characterised in that** the sealing-ring element is a brush-sealing-ring element (2).

10. A gas-turbine stage according to one of the preceding claims, **characterised in that** the rounded portion (R) is provided at one end of the end face (1.4) in the circumferential direction that is advanced in the event of torsion in a preferred direction of torsion of the guide-vane arrangement against the adjacent inner groove surface.

11. A gas turbine, in particular an aircraft-engine gas turbine, having at least one gas-turbine stage according to one of the preceding claims.

12. A guide-vane arrangement for a gas turbine according to the preceding claim, having at least one guide vane (1) with a radially inner guide-vane root (1.1) and an inner wall (1.2) connected therewith that is provided to receive in a circumferential groove (2.1, 2.2) a sealing-ring element (2) of the gas turbine, wherein the inner wall has in a development in the circumferential direction two end faces (1.4) that lie opposite each other and face a respective inner groove surface of the circumferential groove and two flanks (1.5) that lie opposite each other, connect these end faces and are angled with respect to the latter, and wherein formed between at least one of these end faces and at least one of these flanks there is a rounded portion, in particular a radius (R).

13. A sealing-ring element for a gas turbine according to the previously preceding claim, having an inner wall connected therewith that is provided to receive in a circumferential groove a guide-vane arrangement of the gas turbine, wherein the inner wall has in a development in the circumferential direction two end faces that lie opposite each other and face a respective inner groove surface of the circumferential groove and two flanks that lie opposite each other, connect these end faces and are angled with respect to the latter, and wherein formed between at least one of these end faces and at least one of these flanks there is a rounded portion, in particular a radius.

## Revendications

1. Etage de turbine à gaz, en particulier étage de compresseur basse pression, destiné à une turbine à gaz, en particulier à une turbine à gaz d'un système de propulsion d'aéronef, comprenant un ensemble d'aubes directrices pourvu d'au moins une aube directrice (1) dotée d'une emplanture d'aube directrice (1.1) intérieure radialement, au niveau de laquelle est monté un élément de bague d'étanchéité (2) à travers un centrage à rayons, qui présente une paroi intérieure (1.2) et une rainure périphérique (2.1, 2.2) accueillant celle-ci, la paroi intérieure présentant, selon une projection dans le sens périphérique, deux faces frontales (1.4) se faisant face l'une l'autre, tournées respectivement vers une face intérieure de rainure de la rainure périphérique et deux flancs (1.5) se faisant face l'un l'autre, reliant lesdites faces frontales et accoudés contre celles-ci,
**caractérisé en ce**
**qu'**un arrondi, en particulier un rayon (R), est réalisé entre au moins une desdites faces frontales et au moins un desdits flancs.

2. Etage de turbine à gaz selon la revendication 1, **caractérisé en ce que** la paroi intérieure (1.2) est reliée, en particulier intégralement, à l'emplanture d'aube directrice (1.1), et **en ce que** la rainure périphérique (2.1, 2.2) est réalisée au niveau de l'élément de bague d'étanchéité (2).

3. Etage de turbine à gaz selon la revendication 1, **caractérisé en ce que** la paroi intérieure est reliée, en particulier intégralement, à l'élément de bague d'étanchéité, et **en ce que** la rainure périphérique est réalisée au niveau de l'emplanture d'aube directrice.

4. Etage de turbine à gaz selon l'une quelconque des revendications précédentes, **caractérisé par** au moins deux aubes directrices (1) reliées, en particulier intégralement, les unes aux autres, pourvues d'une paroi intérieure (1.2) ou d'une rainure périphérique commune.

5. Etage de turbine à gaz selon l'une quelconque des revendications précédentes, **caractérisé en ce que** la paroi intérieure présente une rainure radiale (1.3) servant à accueillir un élément coulissant servant à réaliser le centrage à rayons.

6. Etage de turbine à gaz selon l'une quelconque des revendications précédentes, **caractérisé en ce que** le rayon (R) présente au moins 25 %, en particulier au moins 30 % d'une largeur du flanc.

7. Etage de turbine à gaz selon l'une quelconque des revendications précédentes, **caractérisé en ce que** le rayon (R) est égal à au moins 0,5 mm, en particulier à au moins 10 mm, de préférence à au moins 15 mm.

8. Etage de turbine à gaz selon l'une quelconque des revendications précédentes, **caractérisé en ce que** l'arrondi (R) est fabriqué par une première transformation, par une transformation ou par enlèvement de copeaux et/ou est durci.

9. Etage de turbine à gaz selon l'une quelconque des revendications précédentes, **caractérisé en ce que** l'élément de bague d'étanchéité est un élément de bague d'étanchéité à brosses (2).

10. Etage de turbine à gaz selon l'une quelconque des revendications précédentes, **caractérisé en ce que** l'arrondi (R) est prévu au niveau d'une extrémité de la face frontale (1.4) dans le sens périphérique, laquelle est approchée, en cas de torsion dans un sens préférentiel de torsion de l'ensemble d'aubes directrices, contre la face intérieure de rainure adjacente.

11. Turbine à gaz, en particulier turbine à gaz d'un système de propulsion d'aéronef, comprenant au moins un étage de turbine à gaz selon l'une quelconque des revendications précédentes.

12. Ensemble d'aubes directrices pour une turbine à gaz selon la revendication précédente, comprenant au moins une aube directrice (1) pourvue d'une emplanture d'aube directrice (1.1) intérieure radialement et d'une paroi intérieure (1.2) reliée à celle-ci, qui est prévue pour être accueillie dans une rainure périphérique (2.1, 2.2) d'un élément de bague d'étanchéité (2) de la turbine à gaz, la paroi intérieure présentant, selon une projection dans le sens périphérique, deux faces frontales (1.4) se faisant face l'une l'autre, tournées respectivement vers une face intérieure de rainure de la rainure périphérique et deux flancs (1.5) se faisant face l'un l'autre, reliant lesdites faces frontales et accoudés contre celles-ci, et un arrondi, en particulier un rayon (R), étant réalisé entre au moins une desdites faces frontales et au moins un desdits flancs.

13. Elément de bague d'étanchéité pour une turbine à gaz selon la revendication précédente, comprenant une paroi intérieure reliée à celle-ci, qui est prévue pour être reçue dans une rainure périphérique d'un ensemble d'aubes directrices de la turbine à gaz, la paroi intérieure présentant, selon une projection dans le sens périphérique, deux faces frontales se faisant face l'une l'autre, tournées respectivement vers une face intérieure de rainure de la rainure périphérique et deux flancs se faisant face l'un l'autre, reliant lesdites faces frontales et accoudés contre celles-ci, et un arrondi, en particulier un rayon (R), étant réalisé entre au moins une desdites faces frontales et au moins un desdits flancs.
